# EUROPÄISCHE PATENTANMELDUNG

(11) **EP 4 670 918 A1**
(43) Veröffentlichungstag der Anmeldung: **31.12.2025**
(21) Anmeldenummer: 24184679.9
(22) Anmeldetag: 26.06.2024
(51) Int. Cl.: B25F 5/00

(54) **ELEKTROHANDWERKZEUG MIT ENTSCHWINGUNGSENTKOPPELTER AKKUMULATOREINHEIT**

(71) Anmelder: Hilti Aktiengesellschaft, 9494 Schaan (LI)
(72) Erfinder: Knyrim, Maximilian, 89584 Ehingen (DE)
(74) Vertreter: Hilti Aktiengesellschaft Corporate Intellectual Property

(57) **Zusammenfassung**

Die Erfindung betrifft ein Elektrohandwerkzeug mit einem handhaltbaren Maschinengehäuse (1) zur Unterbringung einer elektromechanischen Antriebseinheit (2) für eine Werkzeugaufnahmeeinheit (3), sowie mit einer zur elektrischen Stromversorgung der Antriebseinheit (2) dienenden Akkumulatoreinheit (5), die über eine schwingungsentkoppelte Verbindungsschnittstelle (4) lösbar am Maschinengehäuse (1) befestigt ist, wobei die schwingungsentkoppelte Verbindungsschnittstelle (4) zueinander beabstandete Halteschienenteile (6a, 6b) für die Akkumulatoreinheit (5) umfasst, welche über mindestens ein je zugeordnetes Elastomerelement (7; 7') am Maschinengehäuse (1) befestigt sind.

## Beschreibung

Die vorliegende Erfindung betrifft ein Elektrohandwerkzeug mit einem Maschinengehäuse zur Unterbringung einer elektromechanischen Antriebseinheit für eine Werkzeugaufnahmeeinheit sowie mit einer zur elektrischen Stromversorgung der Antriebseinheit dienenden Akkumulatoreinheit, die über eine schwingungsentkoppelte Verbindungsschnittstelle lösbar am Maschinengehäuse befestigt ist.

Das Einsatzgebiet der Erfindung erstreckt sich vornehmlich auf handgehaltene Elektrowerkzeuge, wie insbesondere Schlagbohrmaschinen, Meißelmaschinen, Bohrhammermaschinen oder aber Kombi-Hammermaschinen, welche starken antriebsbedingten Vibrationen ausgesetzt sind. Diese können bei akkumulatorbetriebenen Elektrohandwerkzeugen zur Schädigung der Akkumulatoreinheit führen.

### Stand der Technik

Aus der US 2021/283758 AA geht ein gattungsgemäßes Elektrohandwerkzeug mit einer schwingungsentkoppelten Verbindungsschnittstelle für die Anbringung einer Akkumulatoreinheit am Maschinengehäuse hervor. Die Schwingungsentkopplung erfolgt hier durch Anordnung eines Elastomerpuffers vor der Akkumulatoreinheit, was allerdings nur für eine beschränkte Schwingungsentkopplung sorgen kann.

Es ist daher die Aufgabe der vorliegenden Erfindung, ein Elektrohandwerkzeug mit schwingungsentkoppelter Verbindungsschnittstelle zur lösbaren Befestigung einer Akkumulatoreinheit dahingehend weiter zu verbessern, dass eine wirksame und bauraumsparende Schwingungsentkopplung realisierbar ist.

### Offenbarung der Erfindung

Die Aufgabe wird ausgehend von einem Elektrohandwerkzeug gemäß dem Oberbegriff von Anspruch 1 in Verbindung mit dessen kennzeichnenden Merkmalen gelöst. Die nachfolgenden abhängigen Ansprüche geben vorteilhafte Weiterbildungen der Erfindung wieder.

Die Erfindung schließt die technische Lehre ein, dass eine schwingungsentkoppelte Verbindungsschnittstelle zueinander beabstandete Halteschienenteile für die Akkumulatoreinheit umfasst, welche über mindestens ein je zugeordnetes Elastomerelement am Schienengehäuse befestigt sind.

Der Vorteil der erfindungsgemäßen Lösung liegt insbesondere darin, dass sich hierdurch eine platzsparende Akkumulatoranbindung realisieren lässt, welche schwingungstechnisch zum Rest des Elektrowerkzeugs entkoppelt ist. Denn die Entkopplung befindet sich vorzugsweise beidseits eines direkt mit den Halteschienenteile befestigten Aufnahmemoduls, welches zum mechanischen Einschieben und elektrischen Kontaktieren der Akkumulatoreinheit dient. Das für die Aufnahme, Anbindung und Kontaktierung der Akkumulatoreinheit dienende Aufnahmemodul lässt sich dabei universell für Elektrohandwerkzeuge mit und ohne erfindungsgemäße Schwingungsentkopplung verwenden. Hierfür ist das Aufnahmemodul so gestaltet, dass dieses alternativ auch direkt am Maschinengehäuse befestigt werden kann, um eine nicht-schwingungsentkoppelte Variante zur Verfügung zu stellen. Ebenso lässt sich das universelle Aufnahmemodul auch in Verbindung mit den vorstehend beschriebenen erfindungsgemäßen Halteschienenelementen verwenden, und zwar zur Bereitstellung der erfindungsgegenständlichen schwingungsentkoppelten Lösung.

Die erfindungsgemäßen Halteschienenteile sind mit dem universellen Aufnahmemodul vorzugsweise verschraubt oder vernietet und bilden im Rahmen der schwingungsentkoppelten Lösung eine Baueinheit. Es sei darauf hingewiesen, dass die Halteschienenteile nicht unbedingt nur stangenförmig als Eizelteile ausgebildet sein müssen. Die Halteschienenteile können alternativ auch Bestandteil eines einstückigen Rahmenelements sein, welches eine geschlossene oder offene Kontur aufweisen kann.

Gemäß einer bevorzugten Ausführungsform der Erfindung wird vorgeschlagen, dass jedem Halteschienenteil zwei Elastomerelemente zugeordnet sind, die beabstandet zueinander im beidseitigen Endbereich der Aufnahmeschiene angeordnet sind. Bei einem Einsatz von zwei Halteschienenteilen sorgen somit insgesamt vier Elastomerelemente für eine Schwingungsentkopplung der Akkumulatoreinheit vom antriebsbedingt vibrierenden Maschinengehäuse. Da die Schwingungsübertragung zur Akkumulatoreinheit über die Elastomerelemente stattfindet, erfolgt eine federnde und materialbedingt auch dämpfende Schwingungsreduzierung.

Vorzugsweise bestehen die Halteschienenteile aus einem spritzgießtechnisch hergestellten Kunststoffmaterial und weisen im beidseitigen Endbereich hieran direkt angeformte Aufnahmemittel für die Elastomerelemente auf. Hierdurch lassen sich die Aufnahmemittel in einfacher Weise formangepasst an die verwendeten Elastomerelemente gestalten.

Gemäß einer bevorzugten Ausführungsform sind die Aufnahmemittel der Halteschienenteile als eine Art Aufnahmetaschen ausgestaltet, welche zur Unterbringung je eines zugeordneten Elastomerelements dienen. Hierdurch lassen sich die Elastomerelemente in die zugeordneten Aufnahmetaschen einstecken und werden durch die Taschenform montageunterstützend in der Solllage gehalten.

Das Aufnahmemodul ist im Hinblick auf dessen modulare Eigenschaft derart ausgebildet, dass dieses alternativ auch direkt an einem Maschinengehäuse befestigbar ist. Dies bedeutet, dass das Aufnahmemodul auch ohne Halteschienenteile mit dem Maschinengehäuse verbindbar ist, beispielsweise durch Verschraubung. Hierdurch entsteht eine nicht-schwingungsentkoppelte Verbindungsvariante unter Verwendung des Aufnahmemoduls als Gleichbauteil, welche sich beispielsweise für Elektrohandwerkzeuge niedriger Leistungsklassen oder ohne starke antriebsbedingte Vibrationen eignet.

Im Rahmen der erfindungsgemäß schwingungsentkoppelten Verbindungsvariante kann gemäß einer weiteren die Erfindung verbessernden Maßnahme eine dreidimensionale Schwingungsentkopplung dadurch realisiert werden, dass seitens des Maschinengehäuses ein Tragstift mit einem distalen Domabschnitt kleineren Durchmessers angeformt ist, worauf ein hohlzylindrisches Elastomerelement aufgesteckt ist, welches außenumfänglich zumindest teilweise vom Halteschienenteil, insbesondere dessen Aufnahmetasche, eingefasst ist und mit einer in den Tragstift eingeschraubten Halteschraube fixiert ist. Hierdurch ergibt sich eine Verbindungsschnittstelle, welche in jeder Raumachse elastisch und damit besonders schwingungsentkoppelt ist.

Gemäß einer weiteren diese dreidimensionale Schwingungsentkopplung verbessernden Maßnahme wird vorgeschlagen, dass im unmontierten Zustand die Höhe des Domabschnitts kleiner ist als die Höhe des hohlzylindrischen Elastomerelements, so dass das Elastomerelement unter Vorspannung montierbar ist. Über die Höhe des Domabschnitts oder die Dicke des Elastomerelements lässt sich dabei die Stärke der Vorspannung einstellen. Das Elastomerelement lässt sich dabei definiert und immer gleich durch die Verschraubung vorspannen. Das Maß der Vorspannung verändert die Feder- und Dämpfeigenschaften des Elastomerelements, worüber eine optimale Anpassung an die Erregerschwingung des Elektrohandwerkzeugs vorgenommen werden kann. Bei Elektrohandwerkzeugen der hier interessierenden Art ist die Höhe des Domabschnitts vorzugsweise um 0,1 bis 2 mm kleiner als die Höhe des hierauf aufgesteckten hohlzylindrischen Elastomerelements, um eine wirksame Vorspannung zu realisieren.

Eine weitere Einflussgröße zur Dimensionierung optimaler Feder- und Dämpfeigenschaften wird vom Elastomerwerkstoff bestimmt. Vorzugsweise besteht das Elastomerelement aus einem Acrylnitril-Butadien-Kautschuk (NBR) oder aus einem hydrierten Nitrol-Butadien-Kautschuk (HNBR) mit einer Shore-Härte im Bereich zwischen 30 bis 90. In der Praxis würden geringere Härtewerte die Standzeit des Elastomerelements beeinträchtigen, wohingegen höhere Härtewerte eine wirksame Schwingungsentkopplung verhindern würden.

### Detailbeschreibung anhand Zeichnung

Weitere die Erfindung verbessernde Maßnahmen werden gemeinsam mit der Beschreibung bevorzugter Ausführungsbeispiele der Erfindung anhand der Figuren näher dargestellt. Es zeigt:
- Fig. 1: eine schematische Seitenansicht eines Elektrohandwerkzeugs mit schwingungsentkoppelt hieran befestigter Akkumulatoreinheit,
- Fig. 2: eine perspektivische Ansicht von schräg unten auf die gehäuseseitige schwingungsentkoppelte Verbindungsschnittstelle des Elektrohandwerkzeugs nach Fig. 1,
- Fig. 3: eine perspektivische Ansicht auf die Oberseite der als schwingungsentkoppelte Verbindungsschnittstelle dienenden Baueinheit nach Fig. 2,
- Fig. 4: eine perspektivische Ansicht auf die Unterseite der als schwingungsentkoppelte Verbindungsschnittstelle dienenden Baueinheit nach Fig. 2,
- Fig. 5: einen schematischen Längsschnitt durch eine exemplarische Verbindungsstelle der schwingungsentkoppelten Verbindungsschnittstelle, und
- Fig. 6: eine perspektivische Detailansicht der Verbindungsstelle nach Fig. 4 im montagebereiten Zustand.

Gemäß Fig. 1 besteht ein Elektrohandwerkzeug im Wesentlichen aus einem handhaltbaren Maschinengehäuse 1 aus Kunststoff, worin eine elektromechanische Antriebseinheit 2 untergebracht ist, welche für den Antrieb einer aus dem Maschinengehäuse 1 austretenden Werkzeugaufnahmeeinheit 3 zur lösbaren Befestigung eines Schlagbohrers oder dergleichen dient. Zur elektrischen Stromversorgung der integrierten Antriebseinheit 2 sorgt eine lösbar am Maschinengehäuse 1 über eine schwingungsentkoppelte Verbindungsschnittstelle 4 anbringbare Akkumulatoreinheit 5.

Gemäß Fig. 2 sind zur Bildung einer schwingungsentkoppelten Verbindungsschnittstelle 4 die Halteschienenteile 6a und 6b, welche als Gleichbauteile ausgebildet sind, beidseits eines hieran befestigten Aufnahmemoduls 8 angeordnet. Das Aufnahmemodul 8 dient einem mechanischen Einschieben und elektrischen Kontaktieren der - hier nicht weiter dargestellten - Akkumulatoreinheit 5. Die Befestigung des Aufnahmemoduls 8 an den Halteschienenteilen 6a und 6b erfolgt per Verschraubung über mehrere Befestigungsschrauben 9 (exemplarisch). Für die Schwingungsentkopplung zum Maschinengehäuse 1 sorgen mehrere identische Elastomerelemente 7.

Wie aus Fig. 3 ersichtlich ist, sind je Halteschienenteil 6a beziehungsweise 6b zwei Elastomerelemente 7, 7' (exemplarisch) vorgesehen, welche beabstandet zueinander im beidseitigen Endbereich des zugeordneten Halteschienenteils 6a beziehungsweise 6b angeordnet sind. Insgesamt stellt die schwingungsentkoppelte Verbindungsschnittstelle somit vier mit Elastomerelementen 7 ausgerüsteten Verbindungsstellen zwischen Maschinengehäuse und Akkumulatoreinheit bereit.

Nach Fig. 4 erfolgt die lösbare Befestigung der Halteschienenteile 6a und 6b am Aufnahmemodul 8 über die insgesamt sechs Befestigungsschrauben 9. Die Halteschienenteile 6a und 6b weisen ein Z-Profil auf, das mit mehreren in Längsrichtung beabstandet zueinander angeordneten Verstärkungsrippen stabilisiert ist.

Gemäß Fig. 5 erfolgt eine dreidimensionale Schwingungsentkopplung unter Verwendung der vorstehend beschriebenen Baueinheit, indem maschinengehäuseseitig ein Tragstift 10 angeformt ist, welcher einen distalen Domabschnitt 11 kleineren Durchmessers aufweist. Auf den distalen Domabschnitt 11 ist ein hohlzylindrisches Elastomerelement 7 aufgesteckt und über eine Unterlegscheibe 12 per Halteschraube 13 fixiert. Die Halteschraube 13 ist dabei koaxial in den zylindrischen Tragstift 10 eingeschraubt. Außenumfänglich ist das Elastomerelement vom Halteschienenteil 6a eingefasst.

Wie aus Fig. 6 ersichtlich ist, erfolgt die Einfassung des exemplarischen Elastomerelements 7 am exemplarischen Halteschienenteil 6a über eine an die Geometrie des zugeordneten Elastomerelements 7 formangepasste Aufnahmetasche 14, welche am Halteschienenteil 6a angeformt ist. Im unmontierten Zustand der Halteschraube 13 lässt sich das Elastomerelement 7 in die Haltetasche 14 einschieben, welche anschließend auf den gehäuseseitigen Tragstift 10 gesteckt wird und unter Vorspannung mit der Halteschraube 13 fixiert wird.

Die erfindungsgemäße Lösung ist nicht beschränkt auf das vorstehend beschriebene bevorzugte Ausführungsbeispiel. Es sind vielmehr auch Abwandlungen hiervon denkbar, welche vom Schutzbereich der nachfolgenden Ansprüche mit umfasst sind. So ist es beispielsweise auch möglich, weniger oder mehr als zwei Elastomerelemente im Rahmen der schwingungsentkoppelten Verbindungsschnittstelle einzusetzen. Über die Materialwahl des Elastomerelements sowie das Maß der Vorspannung lassen sich die gewünschten Eigenschaften einer Schwingungsentkopplung geräteserienindividuell einstellen. Darüber hinaus eröffnet die erfindungsgemäße Lösung durch den Einsatz des Aufnahmemoduls auch die Möglichkeit einer nicht-schwingungsentkoppelten Variante.

### Bezugszeichenliste

- 1: Maschinengehäuse
- 2: Antriebseinheit
- 3: Werkzeugaufnahmeeinheit
- 4: Verbindungsschnittstelle
- 5: Akkumulatoreinheit
- 6: Halteschienenteil
- 7: Elastomerelement
- 8: Aufnahmemodul
- 9: Befestigungsschraube
- 10: Tragstift
- 11: Domabschnitt
- 12: Unterlegscheibe
- 13: Halteschraube
- 14: Aufnahmetasche

## Patentansprüche

1. Elektrohandwerkzeug mit einem handhaltbaren Maschinengehäuse (1) zur Unterbringung einer elektromechanischen Antriebseinheit (2) für eine Werkzeugaufnahmeeinheit (3), sowie mit einer zur elektrischen Stromversorgung der Antriebseinheit (2) dienenden Akkumulatoreinheit (5), die über eine schwingungsentkoppelte Verbindungsschnittstelle (4) lösbar am Maschinengehäuse (1) befestigt ist, **dadurch gekennzeichnet, dass** die schwingungsentkoppelte Verbindungsschnittstelle (4) zueinander beabstandete Halteschienenteile (6a, 6b) für die Akkumulatoreinheit (5) umfasst, welche über mindestens ein je zugeordnetes Elastomerelement (7; 7') am Maschinengehäuse (1) befestigt sind.

2. Elektrohandwerkzeug nach Anspruch 1,
**dadurch gekennzeichnet, dass** die Halteschienenteile (6a, 6b) beidseits eines hieran direkt befestigten Aufnahmemoduls (8) zum mechanischen Einschieben und elektrischen Kontaktieren der Akkumulatoreinheit (5) angeordnet sind.

3. Elektrohandwerkzeug nach Anspruch 2,
**dadurch gekennzeichnet, dass** die Halteschienenteile (6a, 6b) mit dem Aufnahmemodul (8) verschraubt oder vernietet sind.

4. Elektrohandwerkzeug nach einem der vorhergehenden Ansprüche,
**dadurch gekennzeichnet, dass** je Halteschienenteil (6a; 6b) zwei Elastomerelemente 7, 7') vorgesehen sind, die beabstandet zueinander im beidseitigen Endbereich des jeweiligen Halteschienenteils (6a; 6b) angeordnet sind.

5. Elektrohandwerkzeug nach einem der vorhergehenden Ansprüche,
**dadurch gekennzeichnet, dass** die Halteschienenteile (6a, 6b) Bestandteil eines einstückigen Rahmenelements sind.

6. Elektrohandwerkzeug nach einem der vorhergehenden Ansprüche,
**dadurch gekennzeichnet, dass** die Halteschienenteile (6a; 6b) aus einem spritzgießtechnisch hergestellten Kunststoffmaterial bestehen und mit im beidseitigen Endbereich angeformten Aufnahmemitteln für die Elastomerelemente (7, 7') versehen sind.

7. Elektrohandwerkzeug nach einem der Ansprüche 2 bis 6,
**dadurch gekennzeichnet, dass** das Aufnahmemodul (8) derart ausgebildet ist, dass dieses alternativ direkt am Maschinengehäuse (1) befestigbar ist, um eine nicht-schwingungsentkoppelte Verbindungsvariante bereitzustellen.

8. Elektrohandwerkzeug nach einem der vorhergehenden Ansprüche,
**dadurch gekennzeichnet, dass** für eine dreidimensionale Schwingungsentkopplung seitens des Maschinengehäuses (1) ein Tragstift (10) mit einem distalen Domabschnitt (11) kleineren Durchmessers angeformt ist, worauf ein hohlzylindrisches Elastomerelement (7) aufgesteckt ist, welches außenumfänglich zumindest teilweise vom Halteschienenteil (6a; 6b) eingefasst ist und mit einer in den Tragstift (10) eingeschraubten Halteschraube (13) fixiert ist.

9. Elektrohandwerkzeug nach Anspruch 8,
**dadurch gekennzeichnet, dass** im unmontierten Zustand die Höhe des Domabschnitts (11) kleiner als die Höhe des hohlzylindrischen Elastomerelements (7) ist, so dass das Elastomerelement (7) unter Vorspannung montiert ist.

10. Elektrohandwerkzeug nach Anspruch 9,
**dadurch gekennzeichnet, dass** die Höhe des Domabschnitts (11) um 0,1 bis 2 mm kleiner als die Höhe des hohlzylindrischen Elastomerelements (7) ist.

11. Elektrohandwerkzeug nach einem der vorstehenden Ansprüche,
**dadurch gekennzeichnet, dass** das Elastomerelement (7) aus einem NBR- oder HNBR-Werkstoff mit einer Shore-Härte von 30 bis 90 besteht.

12. Elektrohandwerkzeug nach einem der vorstehenden Ansprüche,
**dadurch gekennzeichnet, dass** das Aufnahmemittel des Halteschienenteils (6a; 6b) als Aufnahmetaschen (14) zur Unterbringung eines je zugeordneten Elastomerelements (7) ausgestattet ist.

13. Elektrohandwerkzeug nach Anspruch 12,
**dadurch gekennzeichnet, dass** jede Aufnahmetasche (14) von der Stirnseite des Halteschienenteils (6a; 6b) her geöffnet sind, um eine Montage/Demontage eines zugeordneten Elastomerelements (7; 7') vorzunehmen.
